# EUROPÄISCHE PATENTSCHRIFT

(11) **EP 1 591 168 B1**
(45) Veröffentlichungstag und Bekanntmachung des Hinweises auf die Patenterteilung: **25.01.2012**
(21) Anmeldenummer: 05007220.6
(22) Anmeldetag: 01.04.2005
(51) Int. Cl.: B05C 5/02

(54) **Auftragskopf, Auftragsdüsenanordnung, Adapterplatte sowie Montageplatte**
Application head, application nozzle assembly, adapter plate and mounting plate
Tête d'application, buse d'application, plaque adaptatrice et plaque de montage

(30) Priorität: 30.04.2004 DE 202004007024 U
(43) Veröffentlichungstag der Anmeldung: 02.11.2005
(73) Patentinhaber: NORDSON CORPORATION, Westlake, OH 44145-1119 (US)
(72) Erfinder: De Leeuw, Victor, 5081 RK Hilvarenbeek (NL); Van der Heijden, Wendelinus, Cornelis, Hendrikus,, 5152 NN Drunen (NL)
(74) Vertreter: Eisenführ, Speiser & Partner

(56) Entgegenhaltungen:
- US-A1- 2002 134 858

## Beschreibung

Die Erfindung betrifft einen Auftragskopf zum Auftragen von Fluid mit einem Grundkörper und einer zugeordneten Auftragsdüsenanordnung und mit Mitteln zum Herstellen einer lösbaren Verbindung zwischen dem Grundkörper und der Auftragsdüsenanordnung wobei die Mittel einen Hebel aufweisen. Der Auftragskopf umfasst eine Adapterplatte und eine Montageplatte, die ein lösbarer Teil des Grundkörpers des Auftragskopfes zum Auftragen von Fluid auf ein bewegliches Substrat ist.

Vorrichtungen, die derartige Auftragsköpfe, Auftragsdüsenanordnungen, Adapterplatten und/oder Montageplatten enthalten, werden in verschiedenen Industriezweigen eingesetzt, um unterschiedliche fließfähige Materialien, wie beispielsweise Klebstoffe, Lacke oder Beschichtungsmaterialien auf Hygieneartikel, Holzprodukte, Maschinenteile, Karosserieteile von Fahrzeugen oder dergleichen kontinuierlich oder intermittierend in Raupenform, linien-, punktförmig oder flächig aufzutragen.

Die Auftragsdüsenanordnungen und Auftragsköpfe sind hierzu an eine Fluidquelle, beispielsweise einen Klebstoffbehälter angeschlossen, aus der das Fluid ggf. mit Hilfe einer Pumpe durch einen Zuführkanal zu der Auftragsdüsenanordnung gefördert wird. Der Fluidstrom lässt sich dabei beispielsweise durch eine in den Zuführkanal geschaltete Ventilanordnung unterbrechen oder freigeben. Bei geöffnetem Ventil strömt dann das Fluid durch einen Austrittskanal in der Auftragsdüsenanordnung, welcher Kanal in einer Austrittsöffnung zum Abgeben des Fluids mündet, aus der das Fluid dann mit Druck austritt und anschließend auf das Substrat übergeht, welches beispielsweise mit Hilfe einer Fördereinrichtung relativ zu der Austrittsöffnung und somit relativ zu der Auftragsdüsenanordnung bewegbar ist. Die Auftragsdüsenanordnung kann beim Auftragen des Fluids in Kontakt mit dem Substrat stehen (Kontakt-Typ), während bei anderen Ausführungsformen die Auftragsdüsenanordnung einen Abstand zwischen sich und dem Substrat einhält.

Derartige Auftragsköpfe und Auftragsdüsenanordnungen sind beispielsweise aus der PCT/EP 00/04137 (WO-A-0067914) der Anmelderin bekannt.

Um im Stand der Technik den Auftragskopf und/oder die Auftragsdüsenanordnung zu warten, zu reparieren oder auszutauschen, ist es notwendig, die zumeist aufgrund der Maschinengeometrie schwer zugängliche Vielzahl von Befestigungsschrauben zu lösen, die die Auftragsdüsenanordnung mit dem Auftragskopf verbinden. Dieser Vorgang erfordert Werkzeug, Zeit und mitunter mechanisches Geschick des Monteurs. Zudem muss nach der Montage aufwendig die korrekte Positionierung der Auftragsdüsenanordnung geprüft werden, die sich während der Montage möglicherweise geändert hat.

Eine gattungsgemäße Auftragsdüsenanordnung ist aus US 2002/134858 A1 bekannt.

Aufgabe der vorliegenden Erfindung ist es, die bekannten, eingangs genannten Auftragsköpfe und Auftragsdüsenanordnungen zu verbessern und insbesondere eine wartungsfreundliche Verbindung zwischen Auftragskopf und Auftragsdüsenanordnung herstellen zu können.

Die Aufgabe wird erfindungsgemäß gelöst für einen Auftragskopf der eingangs genannten Art, indem die Auftragsdüsenanordnung eine entlang einer Schmalseite verlaufende konkave Ausnehmung und einen der Schmalseite gegenüberliegenden Schmalseite entlang verlaufenden konvexen Vorsprung umfasst. Dabei ist die Auftragsdüsenanordnung zur Montage an einem Grundkörper eines derartigen Auftragskopfes ausgebildet.

Ein Vorteil der Erfindung ist, dass die Auftragsdüsenanordnung nur auf eine, nämlich die richtige Art und Weise mit dem Auftragskopf verbunden werden kann, was Montagefehler ausschließt. Zudem ist zum Auswechseln einer Auftragsdüsenanordnung kein Werkzeug notwendig ist. Dies gestattet einen schnellen, billigen Wechsel der Auftragsdüsenanordnung. Ein weiterer Vorteil ist, dass bei einem Wechsel der Auftragsdüsenanordnung diese sehr einfach und sehr exakt positionierbar ist. Eine exakte Positionierung ist eine wichtige Voraussetzung für den störungsfreien Betrieb von Klebstoffauftragvorrichtungen, so dass durch die Erfindung zudem die Fehlerwahrscheinlichkeit derartiger Anlagen gesenkt und damit deren Verfügbarkeit erhöht wird. Diese Vorteile werden durch den erfindungsgemäßen Hebel erzielt.

Dadurch, dass auf Werkzeuge zum Auswechseln der Auftragsdüsenanordnung verzichtet werden kann, muss bei der Konstruktion zudem nicht mehr darauf Rücksicht genommen werden, dass hinreichend Platz für den Werkzeugeinsatz freigehalten wird. Die genannten Vorteile lassen sich dabei durch eine einfache und damit kostengünstige Konstruktion erreichen. Zudem können bestehende Auftragvorrichtungen einfach nachgerüstet werden.

In einer bevorzugten Ausführungsform der Erfindung ist der Hebel am Grundkörper gelagert. Bei einer Anlage zum Auftragen von Fluiden auf ein bewegbares Substrat wird regelmäßig eine große Zahl verschiedener Auftragsdüsenanordnungen pro Auftragskopf für den Einsatz vorgehalten. Durch das Vorsehen des Hebels am Grundkörper wird die Zahl der insgesamt benötigten Hebel minimiert.

Bevorzugt ist, dass der Hebel zum Ausüben einer Kraft auf die Auftragsdüsenanordnung ausgebildet ist, wobei die Kraft im Wesentlichen parallel zur Kontaktfläche zwischen Auftragsdüsenanordnung und Grundkörper wirkt. Das den Auftragskopf verlassende Fluid wird auf ein in der Regel bewegliches Substrat aufgebracht, das sich entlang der Auftragsfläche der Auftragsdüsenanordnung entlang bewegt. Um eine Beeinträchtigung des Substrats durch die Auftragsdüsenanordnung zu verhindern, ist es vorteilhaft, wenn diese keinerlei Ausnehmungen oder andere Oberflächenunregelmäßigkeiten aufweist. Dadurch, dass die vom Hebel auf die Auftragsdüsenanordnung ausgeübte Kraft parallel zur Kontaktfläche zwischen Auftragsdüsenanordnung und Grundkörper wirkt, wird vermieden, dass der Hebel in die dem Substrat zugewandte Oberfläche eingreifen muss.

Bevorzugt ist, dass auf den Hebel mittels einer Stellschraube ein Drehmoment aufbringbar ist. An der Kontaktstelle zwischen der Stellschraube und dem Auftragskopf bzw. der Stellschraube und dem Hebel kommt es zu Reibung. Diese Reibung verhindert, dass sich die Stellschraube während des Betriebes lockert, so dass sich das auf den Hebel aufgebrachte Drehmoment während des Betriebes nicht ändert.

Besonders bevorzugt ist, dass die Stellschraube am dem Grundkörper zugewandten Ende des Hebels angeordnet ist. Hierdurch befindet sich die Stellschraube in einem großen Abstand vom Drehpunkt des Hebels, so dass ein gutes Hebelverhältnis erzielt wird. Zudem befindet sich die Stellschraube dadurch in einem größeren Abstand von der gegebenenfalls heißen Auftragsdüsenanordnung. Alternativ kann die Stellschraube auf der von der Lagerung des Hebels aus gesehen gleichen Seite wie die Auftragsdüsenanordnung befinden.

In einer bevorzugten Ausführungsform der Erfindung greifen die Auftragsdüsenanordnung und der Hebel formschlüssig ineinander. Hierdurch ergibt sich eine besonders robuste Verbindung zwischen Auftragsdüsenanordnung und Auftragskopf. Selbst dann, wenn die vom Hebel ausgeübte Spannkraft nachlässt, verhindert der Formschluss, dass sich die Auftragsdüsenanordnung vom Auftragskopf lösen kann.

In einer bevorzugten Ausführungsform der Erfindung weist der Hebel an seinem mit der Auftragsdüsenanordnung in Kontakt stehenden Ende eine konvexe, insbesondere eine kreisbogenförmige Kontur auf. Durch eine konvexe, insbesondere eine kreisbogenförmige Kontur wird ein ausgedehnter Kontaktbereich zwischen dem Hebel und der Auftragsdüsenanordnung erreicht. Eine derartige Kontur wirkt sich zudem positiv auf die erreichbaren Positioniergenauigkeiten aus.

Bevorzugt ist, dass der Grundkörper einen als Widerlager wirkenden Abschnitt aufweist, an den die Auftragsdüsenanordnung mittels des Hebels anpressbar ist. Das Widerlager, das vorteilhafterweise so ausgebildet ist, dass es auch als Anschlag dient, führt zu einer Erhöhung der Positioniergenauigkeit.

Insbesondere bevorzugt ist dabei, dass die konkave Struktur eine, vorzugsweise ebene, Leitfläche aufweist, die so verläuft, dass die Auftragsdüsenanordnung durch Einwirken des Hebels an den Grundkörper angepresst wird. Hierdurch ergibt sich eine sichere Klemmverbindung zwischen der Auftragsdüsenanordnung und dem Grundkörper.

In einer bevorzugten Ausführungsform wird die Auftragsdüsenanordnung zwischen dem Widerlager und dem einen Ende des Hebels linear geführt. Hierdurch wird erreicht, dass zum Wechseln der Auftragsdüsenanordnung lediglich der Hebel gelöst werden muss. Anschließend kann die Auftragsdüsenanordnung durch eine translatorische Bewegung vom Auftragskopf gelöst werden. Die lineare Führung erhöht zudem die Positioniergenauigkeit der Auftragsdüsenanordnung relativ zum Auftragskopf.

Besonders bevorzugt ist ein Auftragskopf bei dem der konvexe Vorsprung zum Zusammenwirken mit einer konkaven Struktur des Grundkörpers ausgebildet ist. Durch das Zusammenwirken des konvexen Vorsprungs mit der konkaven Struktur ergibt sich eine große Auflagefläche der Auftragsdüsenanordnung am Auftragskopf, so dass eine hohe Positioniergenauigkeit und eine sichere Verbindung zwischen beiden gewährleistet sind.

In einer bevorzugten Ausführungsform weist die Auftragsdüsenanordnung eine Arretierung auf, die eine Bewegung parallel zur Kontaktfläche von Grundkörper und Auftragsdüsenanordnung und parallel zur konkaven Ausnehmung begrenzt, wobei die Arretierung insbesondere durch einen Hohlstift gebildet ist, in dem eine federkraftbeaufschlagte Kugel so geführt ist, dass ein Bruchteil der Kugel über eine Stirnfläche des Hohlstifts hinaus ragt. Unter einer Bewegung ist hierbei lediglich eine vom Grundkörper geführte Bewegung der Auftragsdüsenanordnung zu verstehen, wie sie bei der Montage der Auftragsdüsenanordnung auftritt.

Die Arretierung gestattet eine präzise Positionierung und gleichzeitig eine schnelle Montage der Auftragsdüsenanordnung am Auftragskopf. Wird der genannte Hohlstift verwendet und befindet sich die Auftragsdüsenanordnung in der korrekten Position relativ zum Auftragskopf, so ist die federkraftbeaufschlagte Kugel im Hohlstift durch die Federkraft um einen retativ zu ihrem Druckmesser kleinen Betrag weiter über die Stirnseite des Hohlstifts hinaus gedrückt. Dabei rastet die Kugel in eine Ausnehmung ein, die an der Auftragsdüsenanordnung vorgesehen ist, so dass Auftragsdüsenanordnung und Auftragskopf relativ zueinander arretiert sind.

Bevorzugt ist eine erfindungsgemäße Adapterplatte, die zur Montage an einem Grundkörper eines oben beschriebenen Auftragskopfs ausgebildet ist oder eine entlang einer Schmalseite verlaufende konkave Ausnehmung und einen entlang der dieser Schmalseite gegenüberliegenden Schmalseite verlaufenden konvexen Vorsprung umfasst. Bevorzugt ist zudem eine Adapterplatte, bei der der konvexe Vorsprung zum Zusammenwirken mit einer konkaven Struktur des Grundkörpers eines Auftragskopfs ausgebildet ist. Günstig ist zudem, wenn die Adapterplatte einen Anschlag, insbesondere einen Stift, aufweist, der eine Bewegung parallel zur Kontaktfläche von Grundkörper und Auftragsdüsenanordnung und parallel zur konkave Ausnehmung begrenzt.

Insbesondere bevorzugt ist eine Adapterplatte, die eine Ausnehmung zur Aufnahme eines elastischen Dichtelements umfasst. Das elastische Dichtelement wird bei der Montage der Auftragsdüsenanordnung am Auftragskopf elastisch verformt und verhindert so Leckströme des Fluids in dem Fall, dass beide Bauelemente nicht perfekt relativ zueinander positioniert sind.

Bevorzugt ist eine erfindungsgemäße Montageplatte, bei der der Hebel am Grundkörper gelagert ist. Das ermöglicht die schnelle Nachrüstung von Auftragssystemen, die bislang mit einem anderen Spannsystem arbeiten..

Vorzugsweise ist eine Montageplatte mit mindestens einem der kennzeichnenden Merkmale der Ansprüche 3-10 ausgebildet ist. Auf diese Art und Weise weisen die nachgerüstete Systeme die oben für den Auftragskopf beschriebenen Vorteile auf.

In einer bevorzugten Ausführungsform ist die Montageplatte zur lösbaren Verbindung mit einer Adapterplatte nach einem der Ansprüche 13-14.

Ein Ausführungsbeispiel der vorliegenden Erfindung wird anhand der Zeichnungen im Folgenden erläutert. Dabei zeigt
- Figur 1: einen Auftragskopf mit einer entsprechend zugeordneten, montierten Auftragsdüsenanordnung in einer perspektivi- schen Ansicht,
- Figur 2: eine Seitenansicht des Auftragskopfes und der zugeordne- ten Auftragsdüsenanordnung nach Figur 1,
- Figur 3: eine perspektivische Ansicht des Auftragskopfes und der Auftragsdüsenanordnung nach Figuren 1 und 2, im getrenn- ten Zustand,
- Figur 4: eine weitere perspektivische Ansicht der Komponenten wie
- in: Figur 3,
- Figur 5: eine Montageplatte,
- Figur 6: eine Explosionszeichnung der Montageplatte nach Figur 5,
- Figur 7: eine perspektivische Ansicht eines Hohlstifts zur Arretierung von Auftragsdüsenanordnung und Auftragskopf relativ zu- einander und
- Figur 8: eine weitere perspektivische Ansicht der Komponenten wie in Figur 3, mit dem Hohlstift nach Figur 7.

Figur 1 zeigt einen Auftragskopf 10, der einen Grundkörper 12, eine zugeordnete Auftragsdüsenanordnung 14 und einen Hebel 16 aufweist. Der Grundkörper 12 umfasst einen Dosierspender 18 und eine Montageplatte 20

Der Dosierspender 18 hat im Wesentlichen quaderförmige Gestalt und weist an einer seiner Schmalseiten einen elektrischen Anschluss 22 zur Verbindung mit einer Spannungsquelle und einen Anschluss 24 zur Zuführung von Fluid aus. Über den Anschluss 22 wird eine hier nicht eingezeichnete Magnetspule mit Energie versorgt, die die Abgabe von Fluid aus dem Auftragskopf 10 freigibt bzw. unterbricht. Die Montageplatte 20 ist an der den Anschlüssen 22, 24 gegenüberliegenden Seite mittels zweier Schrauben 26a, 26b angebracht. Die Schraube 26a greift dabei in ein gewindetes Loch 28a (vgl. Figur 6), die Schraube 26b entsprechend in ein gewindetes Loch 28b in der Montageplatte 20. Der Dosierspender 18 und die Montageplatte 20 schließen an drei Seiten bündig miteinander ab.

Die Montageplatte 20 liegt mit einer Kontaktfläche 30 am Dosierspender 18 an (vgl. auch Figuren 5 und 6). An derjenigen Schmalseite der Montageplatte 20, die nicht mit einer Schmalseite des Dosierspenders 18 abschließt, ist der Hebel 16 mittels eines Stifts 32 schwenkbar angelenkt. Wie Figur 6 in einer Explosionszeichnung zeigt, wird der Stift 32 in zwei Lagerbohrungen 34a, 34b in der Montageplatte 20 aufgenommen und verläuft durch eine im Hebel 16 vorgesehene Lagerbohrung 36.

Benachbart zum Hebel 16 befindet sich an der Montageplatte 20 eine rechteckige Kontaktplatte 38. Diese steht zum Teil über die Kontaktfläche 30 der Montageplatte 20 hinaus (oberer Teil) und liegt zum anderen Teil mit ihrer Rückseite am Körper der Montageplatte 20 an (unterer Teil). Die Kontaktplatte 38 ist mittels einer Innensechskantsenkkopfschraube 40, die durch ein Loch 42 verläuft, an der Montageplatte 20 angeschraubt. In der Kontaktplatte 38 verläuft in deren unteren Ende eine Durchgangsbohrung 44, durch die eine Feder 46 greift. Die Feder 46 liegt mit einem Ende am Körper der Montageplatte 20 und mit ihrem anderen Ende am Hebel 16 an und verspannt beide auf Druck gegeneinander.

An seinem bezüglich von Stift 32 und Anlagepunkt der Feder 46 anderen Ende ist am Hebel 16 ist eine Stellschraube 48 in einem gewindeten Loch angeordnet, die dann, wenn sie im Uhrzeigersinn gedreht wird, den Hebel 16 so gegen die Kontaktplatte 38 spannt, dass die Feder 46 zusammengedrückt wird. An seinem bezüglich des Stifts 32 gleichen Ende wie der Anlagepunkt der Feder 46 läuft der Hebel 16 in eine der Montageplatte 20 zugewandte konvexe Kontur 50 aus, die im vorliegenden Fall kreisbogenförmig ausgestaltet ist.

Die Montageplatte 20 weist eine zur Kontaktfläche 30 parallel verlaufende Kontaktfläche 52 auf, die an ihrer dem Hebel 16 abgewandten Seite von einem Vorsprung 54 begrenzt wird. Dieser ist so ausgebildet, dass die Montageplatte 20 im Wesentlichen die Form eines mit Serifen versehenden L aufweist, dessen Rücken die Kontaktfläche 30 ist. Dabei weist der Vorsprung 54 an seinem der Kontaktfläche abgewandten Ende eine ebene Leitfläche 56 auf, die der Kontaktfläche 52 zugewandt ist. Durch Drehen der Stellschraube 48 im Uhrzeigersinn bewegt sich das Ende des Hebels 16 mit der konvexen Kontur 50 auf den Vorsprung 54 zu.

Zwischen der Kontaktfläche 30 und der Kontaktfläche 52 durchsetzt eine aufgebohrte Durchgangsbohrung 58 die Montageplatte 20 vollständig. Ein hier nicht eingezeichneter O-Ring ist in eine Nut in der Montageplatte 58 eingesetzt. Dieser O-Ring dient dazu, Leckströme zu verhindern, wenn die Montageplatte 20 am Dosierspender 18 anmontiert ist.

An den dem Vorsprung 54 und dem Hebel 16 benachbarten Seitenflächen setzt eine Ausnehmung 59 an, die in die Kontaktfläche 52 ausläuft. Die lichte Weite der Ausnehmung 59 ist größer als der Außendurchmesser des hier nicht eingezeichneten O-Ringes, der in die Nut der Montageplatte 58 eingesetzt ist. Dadurch wird ein Abscheren des O-Rings bei der Montage der Montageplatte 20 an der Auftragsdüsenanordnung vermieden.

Durch den Vorsprung 54 verläuft mittig eine gewindete Durchgangsbohrung 60, in die ein außengewindeter Zentrierstift 62 eingeschraubt ist (Fig. 6; vgl. Fig. 3, 4). Der Zentrierstift 62 weist auf seiner in Einbaulage dem Hebel 16 zugewandten Seite eine Erhebung 64 und auf der dieser Erhebung entgegengesetzten Seite einen Schlitz 66 auf. In Einbaulage schließt der Zentrierstift 62 bündig so mit dem Vorsprung 54 ab, dass auf der dem Hebel 16 zugewandten Seite des Zentrierstifts lediglich die Erhebung 64 hervorragt (vgl. Figur 4).

Wie Figur 2 zeigt, bildet die ebene Leitfläche 56 des Vorsprungs 54 eine Hinterschneidung; zusammen mit dem Ende des Hebels 16, das die konvexe Kontur 50 aufweist, wird so gemeinsam mit der Kontaktfläche 52 ein Raum zur Aufnahme der Auftragsdüsenanordnung 14 gebildet.

Die Auftragsdüsenanordnung 14 umfasst eine Adapterplatte 68 und eine Düsenplatte 70, die fest aber lösbar, beispielsweise durch vier Schrauben, miteinander verbunden sind (Fig. 3). An ihrer in Einbaulage der Kontaktfläche 52 der Montageplatte 20 zugewandten Seite weist die Auftragsdüsenanordnung 14 eine Kontaktfläche 72 auf. In einer der Kontaktfläche 72 benachbarten Schmalseiten ist eine entlang dieser Schmalseite verlaufende kreisbogenförmige Ausnehmung 74 eingebracht, die größer ist als die konvexe Kontur 50 des Hebels 16 (vgl. Figur 2). Auf der gegenüberliegenden Schmalseite ist ein pyramidenstumpfförmiger Vorsprung 76 vorgesehen, dessen eine Schmalseite mit der Kontaktfläche 72 bündig abschließt. Dieser Fläche gegenüberliegend ist eine Gleitfläche 78 vorgesehen, die um den gleichen Winkel gegen die Kontaktfläche 72 geneigt ist wie die Leitfläche 56 gegen die Kontaktfläche 52 geneigt ist.

Senkrecht zur Kontaktfläche 72 verläuft im Vorsprung 76 ein Schlitz 80, der eine Tiefe hat, die größer ist als der Betrag, um den die Erhebung 64 des Zentrierstifts 62 (vgl. Figur 6) in Einbaulage über die entsprechende Begrenzungsfläche des Vorsprungs 54 hervorragt.

In die Kontaktfläche 72 ist eine Bohrung 81, die in Figur 3 nicht sichtbar und daher gestrichelt eingezeichnet ist, eingelassen. Diese verläuft von der Kontaktfläche 72 ausgehend durch die Auftragsdüsenanordnung 14 und endet in einer Unterfläche 82, die der Kontaktfläche 72 gegenüberliegt. Die Unterfläche 82 ist diejenige Fläche der Auftragsdüsenanordnung 14, die beim Auftragen von Fluid auf ein bewegbares Substrat mit diesem in Kontakt kommt. In die Bohrung 81 ist ein O-Ring 83 eingelassen, der ebenfalls in Figur 3 nicht sichtbar und daher gestrichelt eingezeichnet ist und der teilweise über die Kontaktfläche 72 hinausragt.

Zur Montage der Auftragsdüsenanordnung 14 am Grundkörper 12 wird die Auftragsdüsenanordnung 14 so neben dem Grundkörper 12 positioniert, dass ihre Kontaktfläche 72 im Wesentlichen parallel zur Kontaktfläche 30 des Grundkörpers 12 verläuft. Die Auftragsdüsenanordnung 14 wird anschließend so auf den Grundkörper 12 zubewegt, dass die Gleitfläche 78 mit der Leitfläche 56 in Kontakt kommt und die Ausnehmung 74 die konvexe Kontur 50 des Hebels 16 formschlüssig umfasst. Dabei wird die Auftragsdüsenanordnung 14 vom Vorsprung 54 und von der konvexen Kontur 50 des Hebels 16 linear geführt.

An der Auftragsdüsenanordnung ist ein Arretierstift 84 vorgesehen (vgl. Figuren 1, 2), der die Bewegung der Auftragsdüsenanordnung 14 dann durch Anschlagen an den Hebel 16 stoppt, wenn sie in der richtigen Position ist. In dieser Position wird zur Sicherung der Zentrierstift 62 eingeschraubt, der in den Schlitz 80 eingreift und die Auftragsdüsenanordnung 14 so sicher fixiert

Alternativ zum Zentrierstift 62 wird in die Durchgangsbohrung 60 ein außengewindeter Hohlstift 86 eingeschraubt (Figur 7). Der Hohlstift 86 weist auf seiner einen Stirnfläche 88 einen Schlitz 90 auf. Von der Stirnfläche 88 geht eine zentrische axiale Sackbohrung 92 aus. Der Stirnfläche 88 gegenüber liegt eine zweite Stirnfläche 94. Die Sackbohrung 92 verläuft entlang der Längsachse des Hohlstifts 86, endet kurz vor der Stirnfläche 94 und geht dort in eine zweite zentrische Bohrung 96 über, die von der Stirnfläche 94 axial ausgeht. In dem Bereich, in dem die Sackbohrung 92 in die Bohrung 96 übergeht, ist eine Kugel 98 angeordnet, deren Durchmesser zwischen dem Durchmesser der Bohrung 96 und dem der Sackbohrung 92 liegt. An die Kugel 98 liegt eine Druckfeder 100 an, die sich durch die Sackbohrung 92 erstreckt und an einem Verschlussstück 102 endet, das bündig mit der Stirnfläche 88 und dem Schlitz 90 abschließt und in die Sackbohrung 92 eingeklebt ist. Die Druckfeder 100 verspannt die Kugel 98 gegen das Verschlussstück 102, so dass ein Bruchteil der Kugel 98 über die Stirnfläche 94 hinausragt. Durch Druck auf die Kugel entgegen der Federkraft wird die Kugel in die Sackbohrung 92 hineingedrückt.

Der Hohlstift 86 und der Zentrierstift 62 sind Alternativen, die beide mit dem Schlitz 80 zusammenwirken. Der Arretierstift 84 ist in Bezug auf beide eine Redundanz, so dass lediglich der Arretierstift 84, der Zentrierstift 62 oder aber der Hohlstift 86 ausreichend sind, um eine Arretierung der Auftragsdüsenanordnung 14 am Auftragskopf 10 zu gewährleisten.

Figur 8 zeigt die Lage des Hohlstifts 86 bei Einbau in die Montageplatte 20. Die Stirnfläche 94 schließt dabei bündig mit dem Vorsprung 54 ab, so dass auf der dem Hebel 16 zugewandten Seite lediglich die Kugel 98 hervorragt. Wird nun die Auftragsdüsenanordnung 14 in den Raum, der vom Vorsprung 54 und der konvexen Kontur 50 gebildet ist, eingeschoben, so wird die Kugel 98 durch den Vorsprung 76 (vgl. Fig. 3) in die Sackbohrung 92 (vgl. Fig. 7) gedrückt. Befindet sich die Auftragsdüsenanordnung 14 in der korrekten Position relativ zur Montageplatte 20, so schnappt die Kugel 98 aufgrund der durch die Druckfeder 100 (vgl. Fig. 7) ausgeübten Kraft in den Schlitz 80 (vgl. Fig. 3) ein und arretiert so die Auftragsdüsenanordnung 14 relativ zur Montageplatte 20.

Durch Drehen der Stellschraube 48 um 180° - 360° im Uhrzeigersinn wird auf den Hebel 16 ein Drehmoment aufgebracht. Hierdurch bewegt sich das Ende des Hebels 16 mit der konvexen Kontur 50 weiter in die Ausnehmung 74 hinein, und übt eine Kraft auf die Auftragsdüsenanordnung 14 aus, die im Wesentlichen parallel zu den Kontaktflächen 52 und 72 verläuft. Diese Kraft drückt die Auftragsdüsenanordnung 14 in Richtung auf den Vorsprung 54 hin. Dabei gleitet die Gleitfläche 78 an der ebenen Leitfläche 56 des Vorsprungs 54 ab, wobei die Auftragsdüsenanordnung 14 weiter auf den Grundkörper 12 zubewegt wird. Der Vorsprung wirkt dabei als Widerlager für den Hebel 16. Auf diese Art und Weise werden die Auftragsdüsenanordnung 14 und der Grundkörper gegeneinander verspannt. Dabei liegen die Bohrungen 58 und 81 direkt übereinander und werden durch den O-Ring 83 gegeneinander abgedichtet.

Zum Lösen der Verbindung von Auftragsdüsenanordnung 14 und Grundkörper 12 wird die Stellschraube 48 entgegen dem Uhrzeigersinn gedreht. Hierdurch verringert sich die vom Hebel 16 auf die Adapterplatte 68 ausgeübte Kraft. Anschließend wird die Auftragsdüsenanordnung 14 durch eine translatorische Bewegung vom Grundkörper 12 entfernt

Durch einen derartigen Befestigungsmechanismus können unterschiedliche Adapterplatten 68, die hinsichtlich ihrer Gestaltungen an den jeweiligen Anwendungsfall angepasst sind, einfach und schnell befestigt bzw. gelöst werden.

## Patentansprüche

1. Auftragskopf zum Auftragen von Fluid auf ein bewegliches Substrat, mit einem Grundkörper (12), einer zugeordneten Auftragsdüsenanordnung (14) und mit Mitteln zum Herstellen einer lösbaren Verbindung zwischen dem Grundkörper und der Auftragsdüsenanordnung (14), wobei die Mittel einen Hebel (16) aufweisen,
**dadurch gekennzeichnet, dass**
die Auftragsdüsenanordnung (14) eine entlang einer Schmalseite verlaufende konkave Ausnehmung (74) und einen der Schmalseite gegenüberliegenden Schmalseite entlang verlaufenden konvexen Vorsprung (76) umfasst.

2. Auftragskopf nach Anspruch 1,
**dadurch gekennzeichnet, dass** der Hebel (16) am Grundkörper (12) gelagert ist.

3. Auftragskopf nach einem der vorstehenden Ansprüche,
**dadurch gekennzeichnet, dass** der Hebel (16) zum Ausüben einer Kraft auf die Auftragsdüsenanordnung (14) ausgebildet ist, wobei die Kraft im Wesentlichen parallel zur Kontaktfläche (52, 72) zwischen Auftragsdüsenanordnung (14) und Grundkörper (12) wirkt.

4. Auftragskopf nach einem der vorstehenden Ansprüche,
**dadurch gekennzeichnet, dass** auf den Hebel (16) mittels einer Stellschraube (48) ein Drehmoment aufbringbar ist.

5. Auftragskopf nach Anspruch 4,
**dadurch gekennzeichnet, dass** die Stellschraube (48) am dem Grundkörper (12) zugewandten Ende des Hebels (16) angeordnet ist.

6. Auftragskopf nach einem der vorstehenden Ansprüche,
**dadurch gekennzeichnet, dass** die Auftragsdüsenanordnung (14) und der Hebel (16) formschlüssig ineinander greifen.

7. Auftragskopf nach einem der vorstehenden Ansprüche,
**dadurch gekennzeichnet, dass** der Hebel (16) an seinem mit der Auftragsdüsenanordnung (14) in Kontakt stehenden Ende eine konvexe, insbesondere eine kreisbogenförmige Kontur (50) aufweist.

8. Auftragskopf nach einem der vorstehenden Ansprüche,
**dadurch gekennzeichnet, dass** der Grundkörper (12) einen als Widerlager wirkenden Abschnitt (54) aufweist, an den die Auftragsdüsenanordnung (14) mittels des Hebels (16) anpressbar ist.

9. Auftragskopf nach Anspruch 8,
**dadurch gekennzeichnet, dass** der Abschnitt (54) eine, vorzugsweise ebene Leitfläche (56) aufweist, die so verläuft, dass die Auftragsdüsenanordnung (14) durch Einwirken des Hebels (16) an den Grundkörper (12) angepresst wird.

10. Auftragskopf nach einem der vorstehenden Ansprüche,
**dadurch gekennzeichnet, dass** die Auftragsdüsenanordnung (14) zwischen dem Widerlager und dem einen Ende des Hebels (16) linear geführt wird.

11. Auftragskopf nach einem der vorstehenden Ansprüche,
**dadurch gekennzeichnet, dass** der konvexe Vorsprung (76) zum Zusammenwirken mit einer konkaven Struktur (54; 56) des Grundkörpers (12) des Auftragskopfs (10) ausgebildet ist.

12. Auftragskopf nach einem der vorstehenden Ansprüche,
**dadurch gekennzeichnet, dass** die Auftragsdüsenanordnung (14) eine Arretierung (62, 84, 86) aufweist, die eine Bewegung parallel zur Kontaktfläche (52, 72) von Grundkörper (12) und Auftragsdüsenanordnung (14) und parallel zur konkaven Ausnehmung (74) begrenzt, wobei die Arretierung insbesondere durch einen Hohlstift (86) gebildet ist, in dem eine federkraftbeaufschlagte Kugel (98) so geführt ist, dass ein Bruchteil der Kugel (98) über eine Stirnfläche (94) des Hohlstifts (86) hinausragt.

## Claims

1. An application head for the application of fluid to a movable substrate, having a base body (12), an associated application nozzle arrangement (14) and having means for producing a detachable connection between the base body and the application nozzle arrangement (14), wherein the means have a lever (16), **characterised in that** the application nozzle arrangement (14) comprises a concave cutout (74) running along one narrow side and a convex projection (76) which runs along a narrow side opposite the narrow side.

2. An application head according to claim 1, **characterised in that** the lever (16) is mounted on the base body (12).

3. An application head according to any one of the preceding claims, **characterised in that** the lever (16) is designed to exert a force upon the application nozzle arrangement (14), wherein the force acts substantially parallel to the contact surface (52, 72) between the application nozzle arrangement (14) and the base body (12).

4. An application head according to any one of the preceding claims, **characterised in that** a torque can be applied to the lever (16) by means of an adjusting screw (48).

5. An application head according to claim 4, **characterised in that** the adjusting screw (48) is arranged at the end, facing the base body (12), of the lever (16).

6. An application head according to any one of the preceding claims, **characterised in that** the application nozzle arrangement (14) and the lever (16) engage one another in a positive-locking manner.

7. An application head according to any one of the preceding claims, **characterised in that** the lever (16) has a convex, in particular arcuate, contour (50) at its end in contact with the application nozzle arrangement (14).

8. An application head according to any one of the preceding claims, **characterised in that** the base body (12) has a portion (54) acting as a counter bearing, against which the application nozzle arrangement (14) can be pressed by means of the lever (16).

9. An application head according to claim 8, **characterised in that** the portion (54) has a, preferably plane, guide surface (56) which runs in such a manner that the application nozzle arrangement (14) is pressed against the base body (12) by the action of the lever (16).

10. An application head according to any one of the preceding claims, **characterised in that** the application nozzle arrangement (14) is guided linearly between the counter bearing and the one end of the lever (16).

11. An application head according to any one of the preceding claims, **characterised in that** the convex projection (76) is designed to cooperate with a concave structure (54; 56) of the base body (12) of the application head (10).

12. An application head according to any one of the preceding claims, **characterised in that** the application nozzle arrangement (14) has a locking means (62. 84, 86) which limits movement parallel to the contact surface (52, 72) of the base body (12) and the application nozzle arrangement (14) and parallel to the concave cutout (74), wherein the locking means is in particular formed by a hollow pin (86) in which a ball (98), acted upon by spring force, is guided in such a manner that a portion of the ball (98) projects out beyond an end face (94) of the hollow pin (86).

## Revendications

1. Tête d'application pour appliquer un fluide sur un substrat mobile, comprenant un corps de base (12), un dispositif de buse d'application associé (14) et des moyens pour établir une liaison détachable entre le corps de base et le dispositif de buse d'application (14), les moyens comprenant un levier (16),
**caractérisée par le fait que**
le dispositif de buse d'application (14) comprend un évidement concave (74) s'étendant le long d'un petit côté et une saillie convexe (76) s'étendant le long d'un petit côté opposé au petit côté.

2. Tête d'application selon la revendication 1,
**caractérisée par le fait que** le levier (16) est monté sur le corps de base (12).

3. Tête d'application selon l'une des revendications précédentes,
**caractérisée par le fait que** le levier (16) est exécuté pour exercer une force sur le dispositif de buse d'application (14), la force agissant de manière essentiellement parallèle à la surface de contact (52, 72) entre le dispositif de buse d'application (14) et le corps de base (12).

4. Tête d'application selon l'une des revendications précédentes,
**caractérisée par le fait qu'**un couple de rotation peut être appliqué sur le levier (16) au moyen d'une vis de réglage (48).

5. Tête d'application selon la revendication 4,
**caractérisée par le fait que** la vis de réglage (48) est agencée sur l'extrémité du levier (16) située du côté du corps de base (12).

6. Tête d'application selon l'une des revendications précédentes,
**caractérisée par le fait que** le dispositif de buse d'application (14) et le levier (16) s'emboîtent l'un dans l'autre par conjugaison de forme.

7. Tête d'application selon l'une des revendications précédentes,
**caractérisée en ce que** le levier (16) est pourvu d'un contour convexe (50), notamment en forme d'arc de cercle, au niveau de son extrémité en contact avec le dispositif de buse d'application (14).

8. Tête d'application selon l'une des revendications précédentes,
**caractérisée par le fait que** le corps de base (12) comporte une partie (54) agissant comme une butée contre laquelle le dispositif de buse d' application (14) peut être pressé au moyen du levier (16).

9. Tête d'application selon la revendication 8,
**caractérisée par le fait que** la partie (54) présente une surface de guidage (56), de préférence plane, qui s'étend de manière à ce que le dispositif de buse d'application (14) soit pressé contre le corps de base (12) sous l'action du levier (16).

10. Tête d'application selon l'une des revendications précédentes,
**caractérisée par le fait que** le dispositif de buse d'application (14) est guidé de manière linéaire entre la butée et ladite une extrémité du levier (16).

11. Tête d'application selon l'une des revendications précédentes,
**caractérisée par le fait que** la saillie convexe (76) est exécutée pour coopérer avec une structure concave (54; 56) du corps de base (12) de la tête d'application (10).

12. Tête d'application selon l'une des revendications précédentes,
**caractérisée par le fait que** le dispositif de buse d'application (14) est pourvu d'un dispositif d'arrêt (62, 84, 86) qui limite un mouvement parallèlement à la surface de contact (52, 72) du corps de base (12) et du dispositif de buse d'application (14) et parallèlement à l'évidement concave (74), le dispositif d'arrêt étant formé notamment par une tige creuse (86) dans laquelle une bille (98) soumise à l'action d'une force élastique est guidée de manière à ce qu'une fraction de la bille (98) fasse saillie sur une face frontale (94) de la tige creuse (86).
